# EUROPÄISCHE PATENTSCHRIFT

(11) **EP 0 602 408 B1**
(45) Veröffentlichungstag und Bekanntmachung des Hinweises auf die Patenterteilung: **02.04.1997**
(21) Anmeldenummer: 93118708.2
(22) Anmeldetag: 22.11.1993
(51) Int. Cl.: B02C 18/18

(54) **Häcksler**
Shredder
Broyeur

(30) Priorität: 17.12.1992 DE 4242640
(43) Veröffentlichungstag der Anmeldung: 22.06.1994
(73) Patentinhaber: ROBERT BOSCH GMBH, 70442 Stuttgart (DE)
(72) Erfinder: Carey-Yard, Andrew, D-70771 Leinfelden-Echterdingen (DE)

(56) Entgegenhaltungen:
- EP-A- 0 469 380
- GB-A- 2 059 804

## Beschreibung

### Stand der Technik

Die Erfindung geht aus von einem Häcksler oder Zerkleinerer der im Oberbegriff des Anspruchs 1 definierten Gattung.

Bei einem bekannten Häcksler, insbesondere für Gartenabfälle, (DE 40 24 060 C2) ist das als Schneidwalze ausgebildete Schneidwerkzeug am unteren Ende eines oben mit einem Einwurftrichter versehenen Beschickungsschachtes angeordnet, wobei der Querschnitt der Schneidwalze in etwa dem unteren Ausgangsquerschnitt des Beschickungsschachtes entspricht. Das stationäre Gegenmesser ist als vom Umfang der Schneidwalze nach unten weg geneigte Leiste ausgebildet, so daß sich eine im Querschnitt eckförmige Schneidkante ergibt. Die Leiste ist einstellbar an einer Traverse befestigt. Der mit der Schneidwalze zusammenwirkende Räumer, der die Zahnlücken, in denen das das Gegenmesser passierende Material des Häckselgutes mitgenommen wird, ausräumt und freihält, ist als ein hin- und hergehender, über die gesamte Schneidwalzenlänge sich erstreckender Schieber ausgebildet, der im Takte der vorbeilaufenden Zahnlücken angetrieben wird. Die Vorderfläche des Schiebers ist dabei so abgeschrägt, daß sich eine zahnförmige Eingriffspitze ergibt. Der Schieber ist hier an der dem Gegenmesser gegenüberliegenden, unteren Flanke des Beschickungsschachtes angeordnet und wird über einen Nocken von der Welle der Schneidwalze in eine hin- und hergehende Bewegung angetrieben.

### Vorteile der Erfindung

Der erfindungsgemäße Häcksler oder Zerkleinerer mit den kennzeichnenden Merkmalen des Anspruchs 1 hat den Vorteil, konstruktiv wesentlich einfacher aufgebaut zu sein, wodurch er erheblich robuster wird und sehr viel preiswerter hergestellt werden kann. Gegenmesser und Räumer werden durch ein einziges Bauteil, dem sog. Gegenwerkzeug, realisiert, das die Funktion beider übernimmt. Das Bauteil ist rotationssymmetrisch und kann einfach hergestellt werden. Es wird rotierend angetrieben, so daß die relativ wenig robuste und störanfällige Einrichtung zur Bewegungsumsetzung einer Drehbewegung in eine axiale hin- und hergehende Schieberbewegung, wie sie bei dem bekannten Häcksler vorhanden ist, entfällt. Trotz eines einzigen Bauteils wird das Werkstück oder Häckselgut sicher durchtrennt und das Schneidwerkzeug in den Zahnlücken zuverlässig ausgeräumt. Beim Nachschleifen des Schneidwerkzeugs ist eine Nachjustierung des Gegenwerkzeugs nicht erforderlich. Zur Erzielung der nötigen Leistung und der Verringerung der Lagerkräfte ist eine Schrägverzahnung am Schneidwerkzeug möglich.

Durch die in den weiteren Ansprüchen aufgeführten Maßnahmen sind vorteilhafte Weiterbildungen und Verbesserungen des im Anspruch 1 angegebenen Häckslers möglich.

### Zeichnung

Die Erfindung ist anhand eines in der Zeichnung dargestellten Ausführungsbeispiels in der nachfolgenden Beschreibung näher erläutert. Es zeigen in schematischer Darstellung:
- Fig. 1 und 2: jeweils ausschnittweise einen Häcksler in zwei unterschiedlichen Drehstellungen von Schneidwerkzeug und Gegenwerkzeug.

### Beschreibung des Ausführungsbeispiels

Von dem Häcksler oder Zerkleinerer ist in Fig. 1 und 2 ausschnittweise nur sein unterer Bereich dargestellt, in welchem ein walzenförmiges Schneidwerkzeug 10 im unteren Ausgangsquerschnitt eines Beschickungsschachtes angeordnet ist, von dem nur die linke Seitenwand dargestellt ist, die eine Anlagewand 11 für das zu zerkleinernde Werkstück oder Häckselgut 12 bildet. Gegen diese Anlagewand 11 wird das Häckselgut 12 angedrückt, wenn das Schneidwerkzeug in dieses eindringt. Das rotierende Schneidwerkzeug 10 weist über seinen Umfang gleichmäßig verteilt und wechselweise aufeinanderfolgend Schneidzähne 13 und Zahnlücken 14 auf, die sich über die gesamte axiale Länge des Schneidwerkzeugs 10 erstrecken. Das Schneidwerkzeug 10 mit seiner in die Tiefe des Zeichenblatts verlaufenden Drehachse 15 ist relativ zu der Anlagewand 11 so angeordnet, daß die Anlagewand 11 etwa tangential zum Schneidwerkzeug 10 verläuft, und zwar bis zu dem mit 16 gekennzeichnenden Tangentenpunkt bzw. in die Tiefe der Zeichenebene verlaufenden Tangentenlinie. Von da ab verläuft die Anlagewand 11 bogenförmig gekrümmt noch bis zu einer in die Tiefe der Zeicheneben verlaufenden und mit 17 gekennzeichneten Linie, die sich parallel zu der Drehachse 15 erstreckt. Der Kreisradius dieser bogenförmigen Krümmung ist geringfügig größer als der Radius des Drehkreises der Schneidzahnspitzen und hat den gleichen Krümmungsmittelpunkt.

Zum Festhalten des Häckselgutes gegenüber dem Schneidwerkzeug 10, zum Zerkleinern und zum Ausräumen des in den Zahnlücken 17 sich nach Durchgang durch das Schneidwerkzeug 10 absetzenden zerspanten Materials ist ein Gegenwerkzeug 20 vorgesehen, das um eine parallel zur Drehachse 15 des Schneidwerkzeugs 10 sich erstreckende und zu dieser radial versetzt angeordnete Drehachse 19 drehbar gelagert und zur Rotation angetrieben ist. Die Drehrichtung des Gegenwerkzeugs 20 ist dabei der Drehrichtung des Schneidwerkzeuges 10 entgegengesetzt, und die Drehgeschwindigkeit des Gegenwerkzeugs 20 steht in einem festen Verhältnis zur Drehgeschwindigkeit des Schneidwerkzeugs 10. Das Verhältnis ist von der konstruktiven Ausführung des Gegenwerkzeugs 20 und des Schneidwerkzeugs 10 abhängig und nachstehend noch näher erläutert.

Das Gegenwerkzeug 20 weist zwei auskragende armartige Gegenschneiden 21,22 auf, die am Gegenwerkzeug 20 zueinander diametral angeordnet sind und sich über die gesamte Axiallänge des Schneidwerkzeugs 10 bzw. des Gegenwerkzeugs 20 erstrecken und so ausgebildet sind, daß sie aufeinanderfolgend in aufeinanderfolgenden Zahnlücken 14 des Schneidwerkzeugs 10 eindrehen, wobei die Gegenschneidenspitzen jeweils an der Schneidzahnspitze aufeinanderfolgender Schneidzähne 13 in die dem jeweiligen Schneidzahn 13 in Drehrichtung vorausgehende Zahnlücke 14 eindrehen und darin in etwa an der Zahnlückenkontur entlanggleiten. Die in Drehrichtung vordere Begrenzungsfläche der Gegenschneiden 21,22 weist jeweils eine etwa bogenförmige und die in Drehrichtung hintere Begrenzungsfläche der Gegenschneide 21,22 jeweils eine etwa ebene, tangentiale verlaufende Kontur auf. Die Gegenschneidenspitzen sind in Drehrichtung gesehen zahnförmig ausgebildet, wobei die Zahnform ähnlich der der Schneidzähne 13 gestaltet ist.

Die Drehgeschwindigkeit des Gegenwerkzeugs 20 mit den beiden Gegenschneiden 21,22 ist z/2 mal größer als die des Schneidwerkzeugs 10, wobei z die Anzahl der Schneidzähne 13 ist. Im vorliegenden Ausführungsbeispiel weist das Schneidwerkzeug 10 zehn Schneidzähne 13 auf, so daß die Drehgeschwindigkeit des Gegenwerkzeugs 20 fünfmal so groß ist wie die des Schneidwerkzeugs 10. Der Antrieb für das Gegenwerkzeug 20 wird dabei zweckmäßigerweise über ein Übersetzungsgetriebe mit einer Übersetzung von 5:1 von dem Antrieb für das Schneidwerkzeug 10 abgeleitet. Das Gegenwerkzeug 20 kann auch mit nur einer Gegenschneide oder auch drei oder vier Gegenschneiden ausgenutzt werden. Seine Drehgeschwindigkeit ist dann z/n mal größer als die Drehgeschwindigkeit des Schneidwerkzeugs 10 zu bemessen, wobei n die Anzahl der Gegenschneiden ist. Bei der Rotation von Schneidwerkzeug 10 und Gegenwerkzeug 20 haben die Spitzen der Gegenschneiden 21 und 22 und die Spitzen der Schneidzähne 13 in der Linie 17 ihre größte Annäherung. Längs dieser Linie 17 endet auch, wie eingangs beschrieben, die Anlagewand 11.

Zum Häckseln wird das in dem Beschickungsschacht eingeworfene Häckselgut 12 von den Vorderflanken der Schneidzähne 13 erfaßt und eingezogen. Dabei wird das Häckselgut 12 gegen die Anlagewand 11 angepreßt, die dementsprechend auch als Zuführwand fungiert. Gleichzeitig wird das Häckselgut 12 in zuverlässiger Anlage an der Anlagewand 11 gehalten. Dieser Niederhalteeffekt verhindert Schlaglärm und erleichtert das Durchtrennen des Häckselguts 12 im Bereich der Linie 17 in Verbindung mit dem Gegenwerkzeug 20. Die Zahnlücken 14, in denen das abgeschnittene Material 121,122 beim Passieren der Linie 17 aufgenommen wird, werden mittels der Gegenschneiden 21 und 22 des auch als Räumers fungierenden Gegenwerkzeugs 20 ausgeräumt und freigehalten. Wie im Vergleich der Fig. 1 und 2 zu erkennen ist, taucht nach Abtrennen des Materials 121 vom Häckselgut 12 durch die Schneidzahnspitze und die Spitze der Gegenschneide 21 die Gegenschneide 21 in die in Drehrichtung des Schneidwerkzeugs 10 vorhergehende Zahnlücke 14 ein und schiebt das darin befindliche, von dem Häckselgut 12 getrennte Material 121 aus der Zahnlücke 14 aus (Fig. 2). Damit ist die Zahnlücke 14 ausgeräumt und kann beim erneuten Eintauchen in das Häckselgut 12 wieder Material aufnehmen. Als nächstes trennt die Gegenschneide 22 zusammen mit dem nachfolgenden Schneidzahn 13 das nächste Materialstück 122 ab und räumt es anschließend durch Eintauchen in die vorauseilende Zahnlücke 14 in gleicher Weise wie vorstehend beschrieben aus dieser aus. Das Gegenwerkzeug 20 wird durch das Schneidwerkzeug 10 ausräumend von Häckselgut befreit.

## Patentansprüche

1. Häcksler mit einem über den Umfang wechselweise aufeinanderfolgend Schneidzähne (13) und Zahnlücken (14) aufweisenden rotierenden Schneidwerkzeug (10), das zum Zerkleinern (Häckseln) von Werkstücken (12) mit einem Gegenmesser zusammenwirkt, und mit einem während des Betriebs aufeinanderfolgend in jede Zahnlücke (14) eintauchenden Räumer zum Entfernen von abgespantem Material (121) aus den Zahnlücken (14), dadurch gekennzeichnet, daß Gegenmesser und Räumer von einem zur Rotation angetriebenen Gegenwerkzeug (20) gebildet sind, dessen Drehachse (19) parallel zur Drehachse (15) des Schneidwerkzeugs (10) ausgerichtet und radial zu dieser versetzt ist, dessen Drehrichtung der des Schneidwerkzeugs (10) entgegengesetzt ist und dessen Drehgeschwindigkeit in einem festen Verhältnis zu der des Schneidwerkzeugs (10) steht, und daß das Gegenwerkzeug (20) mindestens eine auskragende armartige Gegenschneide (21,22) aufweist, die so gestaltet ist, daß die Gegenschneidenspitze an der Schneidzahnspitze in die diesem Schneidzahn (13) in Drehrichtung vorausgehende Zahnlücke (14) eindreht und darin in etwa an der Zahnlückenkontur entlanggleitet.

2. Häcksler nach Anspruch 1, dadurch gekennzeichnet, daß die Gegenschneidenspitze (21,22) in Drehrichtung gesehen zahnförmig ausgebildet ist.

3. Häcksler nach Anspruch 2, dadurch gekennzeichnet, daß die Zahnform der Gegenschneidenspitze (21,22) ähnlich der der Schneidzähne (13) gestaltet ist.

4. Häcksler nach einem der Ansprüche 1 - 3, dadurch gekennzeichnet, daß am Gegenwerkzeug (20) zwei diametral angeordnete Gegenschneiden (21,22) vorgesehen sind, die aufeinanderfolgend in aufeinanderfolgenden Zahnlücken (14) des Schneidwerkzeugs (10) eindrehen.

5. Häcksler nach Anspruch 4, dadurch gekennzeichnet, daß die in Drehrichtung vordere Begrenzungsfläche der Gegenschneiden (21,22) jeweils eine etwa bogenförmige und die in Drehrichtung hintere Begrenzungsfläche der Gegenschneiden (21,22) jeweils eine etwa ebene, tangential verlaufende Kontur aufweist.

6. Häcksler nach Anspruch 4 oder 5, dadurch gekennzeichnet, daß die Drehgeschwindigkeit des Gegenwerkzeugs (20) mit zwei Gegenschneiden (21,22) z/2 mal größer ist als die des Schneidwerkzeugs (10), wobei z die Anzahl der Schneidzähne (13) am Schneidwerkzeug (10) ist.

7. Häcksler nach einem der Ansprüche 1 - 6, dadurch gekennzeichnet, daß Schneidwerkzeug (10) und Gegenwerkzeug (20) walzenförmig ausgebildet sind und daß die Gegenschneiden (21,22) sich über die gesamte Axiallänge des Schneidwerkzeugs (10) erstrecken.

8. Häcksler nach Anspruch 7, dadurch gekennzeichnet, daß tangential zum Schneidwerkzeug (10) eine Anlagewand (11) für das Werkstück (12) verläuft, gegen welche das Werkstück (12) beim Eindringen der Schneidzähne (13) gepreßt wird, und daß die Anlagewand (11) bis zu einer parallel zu den Drehachsen (15,19) von Schneidwerkzeug (10) und Gegenwerkzeug (20) verlaufenden Linie (17) über das Schneidwerkzeug (10) geführt ist, längs welcher beim Rotieren von Schneidwerkzeug (10) und Gegenwerkzeug (20) die Gegenwerkzeug- und die Schneidzahnspitzen in größter Annäherung zueinander gelangen.

9. Häcksler nach Anspruch 8, dadurch gekennzeichnet, daß die Anlagewand (11) eben und in ihrem jenseits des Tangentialpunktes (16) liegenden Endbereich bogenförmig mit einem Krümmungsradius ausgebildet ist, der dem Radius der Kreisbahn entspricht, auf dem die Schneidzahnspitzen liegen.

## Claims

1. Shredder having a rotating cutting tool (10), which has cutting teeth (13) and tooth gaps (14) alternately following one another over the periphery and interacts with a counter blade for disintegrating (shredding) workpieces (12), and a reamer, plunging successively into each tooth gap (14) during the operation, for removing cut-off material (121) from the tooth gaps (14), characterized in that counter blade and reamer are formed by a rotationally driven counter tool (20), the rotation axis (19) of which is oriented parallel to and radially offset from the rotation axis (15) of the cutting tool (10), the direction of rotation of which is opposed to that of the cutting tool (10), and the rotational speed of which is in a fixed ratio to that of the cutting tool (10), and in that the counter tool (10) has at least one projecting arm-like counter cutting edge (21, 22) which is configured in such a way that the tip of the counter cutting edge rotates at the tip of the cutting tooth into the tooth gap (14) preceding this cutting tooth (13) in the direction of rotation and slides therein approximately along the tooth-gap contour.

2. Shredder according to Claim 1, characterized in that the tip (21, 22) of the counter cutting edge is of tooth-shaped design as viewed in the direction of rotation.

3. Shredder according to Claim 2, characterized in that the tooth form of the tip (21, 22) of the counter cutting edge is configured like that of the cutting teeth (13).

4. Shredder according to one of Claims 1-3, characterized in that two diametrically arranged counter cutting edges (21, 22) are provided on the counter tool (20), which counter cutting edges (21, 22) rotate successively into successive tooth gaps (14) of the cutting tool (10).

5. Shredder according to Claim 4, characterized in that the front boundary surface of the counter cutting edges (21, 22) in the direction of rotation in each case has an approximately curved contour and the rear boundary surface of the counter cutting edges (21, 22) in the direction of rotation in each case has an approximately flat contour running tangentially.

6. Shredder according to Claim 4 or 5, characterized in that the rotational speed of the counter tool (20) having two counter cutting edges (21, 22) is z/2 times greater than that of the cutting tool (10), z being the number of cutting teeth (13) on the cutting tool (10).

7. Shredder according to one of Claims 1-6, characterized in that cutting tool (10) and counter tool (20) are of cylindrical design, and in that the counter cutting edges (21, 22) extend over the entire axial length of the cutting tool (10).

8. Shredder according to Claim 7, characterized in that a bearing wall (11) for the workpiece (12) runs tangentially to the cutting tool (10), against which bearing wall (11) the workpiece (12) is pressed when the cutting teeth (13) penetrate, and in that the bearing wall (11) is run across the cutting tool (10) to a line (17) which runs parallel to the rotation axes (15, 19) of cutting tool (10) and counter tool (20) and along which the counter-tool tips and the cutting-tooth tips come closest to one another during the rotation of cutting tool (10) and counter tool (20).

9. Shredder according to Claim 8, characterized in that the bearing wall (11) is designed to be flat and, in its end area lying on the other side of the tangent point (16), curved with a radius of curvature which corresponds to the radius of the circular path on which the cutting-tooth tips lie.

## Revendications

1. Broyeur équipé d'un outil rotatif de coupe (10) présentant à sa périphérie, successivement, des dents de coupe (13) et des creux de denture (10) et coopérant avec un contre-couteau pour broyer (hacher) des pièces (12) ainsi que d'une curette qui, en service, plonge successivement dans le creux de denture (14) pour en faire sortir la matière broyée,
caractérisé en ce que
le contre-couteau et la curette sont constitués par un outil d'opposition (20) entraîné en rotation autour d'un axe (19) parallèle à l'axe de rotation (15) de l'outil de coupe (10) et décalé radialement par rapport à cet axe,
l'outil (20) tourne en sens opposé à celui de l'outil de coupe (10) et à une vitesse dans un rapport fixe avec celle de l'outil de coupe (10),
l'outil (20) porte au moins une contre-lame (21, 22) en forme de bras dépassant dont la configuration est telle que la pointe de la contre-lame, en tournant, passe devant la pointe de la dent de coupe (15), pour pénétrer dans le creux de denture (14) précédant cette dent dans le sens de rotation et suivre sensiblement le contour de ce creux de denture.

2. Broyeur selon la revendication 1,
caractérisé en ce que
la pointe du contre-couteau (21, 22), vu dans le sens de rotation, a la forme d'une dent.

3. Broyeur selon la revendication 2,
caractérisé en ce que
la forme en dent de la pointe du contre-couteau (21, 22) est analogue à celle des dents de coupe (13).

4. Broyeur selon une des revendications 1 à 3,
caractérisé en ce que
l'outil d'opposition (20) porte deux contre-lames (21, 22) diamétralement opposées qui pénètrent en tournant, successivement dans les creux de denture (14) successifs de l'outil de coupe (10).

5. Broyeur selon la revendication 4,
caractérisé en ce que
la face délimitant, en avant dans le sens de rotation, chaque contre-lame (21, 22) présente une forme sensiblement en arc tandis que l'autre face, délimitant la contre-lame en arrière dans le sens de rotation, présente un tracé sensiblement plan et tangentiel.

6. Broyeur selon la revendication 4 ou 5,
caractérisé en ce que
la vitesse de rotation de l'outil d'opposition (20) portant deux contre-lames (21, 22) est z/2 fois plus grande que la vitesse de rotation de l'outil de coupe (10), z étant le nombre des dents de coupe (13) portées par cet outil (10).

7. Broyeur selon une des revendications 1 à 6,
caractérisé en ce que
l'outil de coupe (10) et l'outil d'opposition (20) ont la forme de rouleaux, les contre-lames (21, 22) occupant toute la longueur axiale de l'outil d'opposition (10).

8. Broyeur selon la revendication 7,
caractérisé en ce que
tangentiellement à l'outil de coupe (10) s'étend une paroi d'appui (11) de la pièce (12), contre laquelle cette pièce est pressée lorsqu'elle est pénétrée par les dents de coupe (13), cette paroi d'appui (11) conduisant sous l'action de l'outil de coupe (10) à une ligne (17) parallèle aux axes (15, 19) des outils de coupe et d'opposition (10, 20) et le long de laquelle ces outils, lorsqu'ils tournent, ont leurs pointes de dent qui se rapprochent au maximum.

9. Broyeur selon la revendication 8,
caractérisé en ce que
la paroi d'appui (11) est plate et, à partir du point de tangence (16), sa partie extrême a la forme d'un arc dont le rayon de courbure correspond à celui de la trajectoire des pointes des dents de coupe.
